# EUROPÄISCHE PATENTSCHRIFT

(11) **EP 2 050 898 B1**
(45) Veröffentlichungstag und Bekanntmachung des Hinweises auf die Patenterteilung: **17.05.2017**
(21) Anmeldenummer: 09000777.4
(22) Anmeldetag: 17.09.2004
(51) Int. Cl.: E04F 19/06

(54) **Fußbodenprofilanordnung mit Gelenk**
Floor profile assembly with joint
Agencement de profilés de sol articulés

(30) Priorität: 24.10.2003 DE 10349932
(43) Veröffentlichungstag der Anmeldung: 22.04.2009
(62) Teilanmeldung aus: 04765349.8
(73) Patentinhaber: Küberit Profile Systems GmbH & Co. KG, 58513 Lüdenscheid (DE)
(72) Erfinder: Sondermann, Frank, 57489 Drolshagen (DE)
(74) Vertreter: Sperling, Rüdiger

(56) Entgegenhaltungen:
- EP-A- 0 801 187
- DE-U- 20 117 167
- DE-U- 20 214 831
- DE-U1- 20 100 413
- DE-U1-202006 000 428

## Beschreibung

Die Erfindung betrifft eine Fußbodenprofilanordnung, insbesondere zur Überbrückung einer Fuge zwischen aneinander angrenzenden Fußbodenbelägen, gemäß dem Oberbegriff der Ansprüche 1 und 2.

Aus DE 199 51 516 A1 ist eine Fugenüberbrückungsanordnung für einen Fußboden bekannt, die beispielsweise die Überbrückung einer Fuge in einem Parkettfußboden mit unterschiedlicher Höhenlage der gegenüberliegenden Fugenränder ermöglicht. Diese bekannte Fugenüberbrückungsanordnung besteht aus einem im wesentlichen L-förmigen Basisprofil, das auf dem Fußboden festgeschraubt wird und zwei nach oben in die Fuge hineinragende Schenkel aufweist. Über der zu überbrückenden Fuge ist hierbei ein Abdeckprofil mit zwei seitlich abstehenden Abdeckflügeln angeordnet, wobei die Abdeckflügel im montierten Zustand auf den aneinander angrenzenden Fußbodenbelägen aufliegen und sich einer unterschiedlichen Höhenlage der Fußbodenbeläge elastisch anpassen können. Zwischen dem Abdeckprofil und dem Basisprofil ist bei der bekannten Fugenüberbrückungsanordnung eine Steganordnung vorgesehen ist, die eine seitliche Führung des Abdeckprofils relativ zu dem Basisprofil bewirkt. Hierzu weist die Steganordnung an ihrer Unterseite zwei in Längsrichtung verlaufende Stege auf, welche die beiden Schenkel des Basisprofils seitlich umgreifen. An der Oberseite weist die Steganordnung ebenfalls zwei Stege auf, die von zwei an der Unterseite des Abdeckprofils angeordneten Stegen umgriffen werden, so dass eine Seitenführung des Abdeckprofils relativ zu dem Basisprofil gewährleistet ist, wobei trotzdem eine Höhenverstellbarkeit des Abdeckprofils relativ zu dem Basisprofil möglich ist. Die Befestigung des Abdeckprofils an dem Basisprofil kann hierbei durch eine Treibschraube oder durch Rastverbindungen erfolgen.

Bei dieser bekannten dreiteiligen Fugenüberbrückungsanordnung ist es erforderlich, einen oder beide Abdeckflügel des Abdeckprofils zu verbiegen, wenn eine Anpassung an eine unterschiedliche Höhenlage der beidseitigen Fußbodenbeläge erfolgt. Daher sind die überbrückbaren Höhendifferenzen zwischen den benachbarten Fußbodenbelägen relativ beschränkt.

Aus der DE 201 00 413 U sind ferner die Merkmale des Oberbegriffs aus Anspruch 1 und aus Anspruch 2 bekannt.

Der Erfindung liegt die Aufgabe zugrunde, eine Fugenüberbrückungsanordnung der im Oberbegriff genannten Gattung so zu verbessern, dass auch größere Höhendifferenzen zwischen angrenzenden Fußbodenbelägen überbrückt werden können und die Fugenüberbrückungsanordnung gleichzeitig schwenkbar ist.

Die Aufgabe wird durch die Merkmale des Anspruchs 1 und in einer alternativen Ausführungsform durch die Merkmale des Anspruchs 2 gelöst.

Die Erfindung umfasst die allgemeine technische Lehre, eine Fußbodenprofilanordnung derart mit einer Gelenkanordnung zu versehen, das sich das Abdeckprofil bei einer Überbrückung einer Fuge zwischen stark unterschiedlich dicken Fußbodenbelägen in Richtung des dünneren Fußbodenbelags neigen kann, ohne die Abdeckflügel des Abdeckprofils besonders stark zu verbiegen.

Die Gelenkanordnung ist zwischen der Steganordnung und dem Basisprofil vorgesehen. Die Verbindung zwischen dem Abdeckprofil und der Steganordnung ist starr und die Verbindung zwischen der Steganordnung und dem Basisprofil ist gelenkig, so dass eine definierte Schwenkachse gegeben ist.

Erfindungsgemäß besteht die Gelenkanordnung aus einer an dem Basisprofil angeordneten Gelenkpfanne und einem an der Steganordnung angeordneten Gelenkkörper.

Der Gelenkkörper kann beispielsweise teilweise zylindrisch ausgebildet sein und in eine entsprechend formangepasste, teilweise hohlzylindrische Gelenkpfanne eingreifen. Es ist jedoch auch möglich, dass der Gelenkkörper teilweise kugelförmig ist und in eine teilweise hohlkugelförmige oder teilweise hohlzylindrische Gelenkpfanne eingreift. Entscheidend ist lediglich, dass der Gelenkkörper hinsichtlich seiner Form und Größe so an die Gelenkpfanne angepasst ist, dass eine schwenkbare Gelenkverbindung entsteht.

In der bevorzugten Ausführungsform ist die Gelenkpfanne zwischen zwei Schenkeln des Basisprofils ausgebildet, die nach oben in die Fuge hineinragen. Die Verbindung zwischen der Gelenkpfanne und dem Gelenkkörper kann schnappbar und/oder lösbar ausgebildet sein, so dass der Gelenkkörper bei der Montage einfach in die Gelenkpfanne eingepresst oder seitlich eingeschoben werden kann. Dies bietet den Vorteil, dass das Basisprofil alleine montiert werden kann, wohingegen die Anbringung der Steganordnung erst anschließend erfolgt, wodurch die Montage wesentlich erleichtert wird.

Es kann vorteilhaft sein, dass an dem Gelenkkörper zumindest eine Standfläche und an der Gelenkpfanne zumindest eine Gegenfläche ausgebildet ist. Hierdurch kann eine leichte Montage erfolgen, da der Gelenkkörper stabil in der Gelenkpfanne gehalten ist, andererseits ist jedoch leicht ein Verschwenken möglich, wenn das Abdeckprofil sich den unterschiedlichen Höhenlagen der seitlichen Fugenränder anpasst.

Vorteilhaft kann es sein, dass Anschlagflächen oder Anschlagkanten an den Längskanten der Schenkel und Gegenflächen an einer zugeordneten Außenfläche der Steganordnung ausgebildet sind. Hierdurch wird ein ungewolltes Herausdrehen des Gelenkkörpers aus der Gelenkpfanne verhindert.

In einer Ausführungsform der Erfindung ist darüber hinaus eine höhenverstellbare seitliche Führung des Abdeckprofils relativ zu der Steganordnung vorgesehen. Hierzu weist das Abdeckprofil an seiner Unterseite zwei in die Fuge hineinragende Stege auf, die zwei an der Oberseite der Steganordnung angeordnete und nach oben ragende Stege seitlich umgreifen, wobei der Innenabstand der beiden Stege des Abdeckprofils vorzugsweise gleich dem Außenabstand der Stege der Steganordnung ist, so dass das Abdeckprofil relativ zu der Steganordnung gleitfähig und höhenverstellbar geführt wird. Die Befestigung des Abdeckprofils an der Steganordnung kann hierbei beispielsweise durch eine Treibschraube erfolgen, die durch eine Bohrung in dem Abdeckprofil zwischen den beiden Stegen des Abdeckprofils hindurchgeführt wird und in einen Gewindetreibkanal eingreift, der zwischen den beiden Stegen der Steganordnung, ausgebildet ist.

Alternativ hierzu kann die Befestigung des Abdeckprofils an der Steganordnung auch durch Rastmittel erfolgen, die an den Außenseiten der Stege der Steganordnung und an den Innenseiten der Stege des Abdeckprofils angeordnet sind und jeweils paarweise ineinander greifen.

Besonders vorteilhaft ist es, wenn an der Unterseite des Abdeckprofils zwischen den beiden Stegen des Abdeckprofils und oberhalb der Stege der Steganordnung eine in Längsrichtung verlaufende Vertiefung oder mindestens ein Durchbruch angeordnet ist, in die die beiden Stege der Steganordnung im montierten Zustand eingreifen können, um die Höhenverstellbarkeit nach unten hin zu erweitern.

Es wurde bereits vorstehend ausgeführt, dass das Basisprofil vorzugsweise zwei nach oben in die Fuge hineinragende Schenkel aufweist, zwischen denen eine Gelenkpfanne ausgebildet ist. Es ist hierbei besonders vorteilhaft, wenn die beiden Stege des Abdeckprofils die beiden Stege der Steganordnung seitlich umgreifen, wobei die Breite der Gelenkpfanne bzw. der Außenabstand der Schenkel des Basisprofils kleiner oder gleich dem Innenabstand der beiden Stege des Abdeckprofils ist, damit das Abdeckprofil bei Bedarf möglichst weit nach unten geschoben werden kann.

Bei einer L-förmigen Ausgestaltung des Basisprofils ist es vorteilhaft, wenn die beiden nach unten ragenden Stege des Abdeckprofils eine unterschiedliche Länge aufweisen, da der über dem waagerechten Schenkel des Basisprofils liegende Steg des Abdeckprofils sonst die Höhenverstellbarkeit nach unten hin alleine und vorzeitig begrenzt. Der Längenunterschied der beiden Stege des Abdeckprofils ist deshalb vorzugsweise gleich der Dicke des waagrechten Schenkels des Basisprofils.

Der seitliche Schwenkbereich des Abdeckprofils gegenüber dem Basisprofil liegt vorzugsweise im Bereich von +/- 20°, bezogen auf einen Vollkreis mit 360°, jedoch sind auch größere oder kleinere Schwenkwinkel möglich.

Eine weitere vorteilhafte Ausgestaltung besteht darin, zwei Gelenkkanäle nebeneinanderliegend auf unterschiedlichem Höhenniveau anzuordnen, wobei einer der Kanäle auf einem Sockel ausgebildet ist. Es kann günstig sein, den höher gelegenen Gelenkkanal an den Rand des Basisprofils anzuordnen, andere Ausführungsformen können jedoch auch vorsehen, den tiefer gelegenen Gelenkkanal an der Außenseite des Basisprofils auszubilden und den höher gelegenen an der Innenseite mehr zur Mitte hin anzuordnen.

Ferner ist zu erwähnen, dass die Erfindung nicht auf den vorstehend beschriebenen Einsatz bei einem Fugenüberbrückungsprofil beschränkt ist. Vielmehr ist die Erfindung auch im Rahmen eines Treppenkantenprofils oder eines Eckkantenprofils einsetzbar.

Andere vorteilhafte Weiterbildungen der Erfindung sind in den Unteransprüchen gekennzeichnet oder werden nachstehend zusammen mit der Beschreibung des bevorzugten Ausführungsbeispiels der Erfindung anhand der Figuren näher erläutert. Es zeigen:
Fig. 1a - 1c ein dreiteiliges schwenkbares Fugenüberbrückungsprofil, das nicht zur Erfindung gehört.
Fig. 2a - 2b ein alternatives Ausführungsbeispiel eines dreiteiligen, schwenkbaren Fugenüberbrückungsprofils, das nicht zur Erfindung gehört.
Fig. 3a - 3c ein dreiteiliges schwenkbares Eckkantenprofil, das nicht zur Erfindung gehört. Fig. 4a, 4b eine erfindungsgemässige Ausführungsvariante der Kombination Basisprofil - Steganordnung,
Fig. 5 eine Ansicht auf das Querschnittsprofil einer Ausführungsform der Steganordnung,
Fig. 6 eine Ansicht auf den Querschnitt eines Basisprofils mit Gelenkpfanne, und
Fig. 7a - 7c eine Ansicht der zusammengebauten Elemente aus Fig. 5 und Fig. 6 im Querschnitt in verschiedenen Schwenkpositionen.
Fig 8a - 8c ein dreiteiliges Fugenüberbrückungsprofil gemäß einer erfindungsgemässigen Ausführungsform nach den Fig. 1a - 1c mit verlängerten Stegen des Abdeckprofils und Ausnehmungen im Basisprofil,
Fig. 9 ein nächstes Ausführungsbeispiel mit einem Einzelsteg am Abdeckprofil, das nicht zur Erfindung gehört.
Fig. 10a - 10b ein weiteres Ausführungsbeispiel mit einem an der Steganordnung ausgebildeten Einzelsteg mit kurzen Verlängerungen,
Fig. 11a - 11b ein weiteres Ausführungsbeispiel mit einem an der Steganordnung ausgebildeten Einzelsteg mit vergrößerten Verlängerungen, das nicht zur Erfindung gehört. Fig. 12a - 12b ein weiteres erfindungsgemässiges Ausführungsbeispiel mit an der Steganordnung ausgebildetem Einzelsteg,
Fig. 13 ein weiteres Ausführungsbeispiel mit Abdeckprofil ohne Steg, das nicht zur Erfindung gehört.
Fig. 14a - 14c ein nächstes erfindungsgemässiges Ausführungsbeispiel mit mehr als einer Gelenkebene.

Die in den Figuren 1a bis 1c in verschiedenen Montagezuständen dargestellte Fugenüberbrückungsanordnung, die nicht zur Erfindung gehört, ist dreiteilig ausgebildet und besteht im wesentlichen aus einem Basisprofil 1, einer Steganordnung 2 und einem Abdeckprofil 3.

Das Basisprofil 1 ist im wesentlichen L-förmig ausgestaltet und weist einen waagrechten Schenkel 4 auf, der durch eine nicht dargestellte Schraube auf dem Fußboden festgeschraubt wird. Weiterhin weist das Basisprofil 1 zwei nach oben in die Fuge hineinragende Schenkel 5, 6 auf, zwischen denen eine teilweise hohlzylindrische Gelenkpfanne 7 ausgebildet ist, in die ein an der Unterseite der Steganordnung 2 angeformter, teilweise zylindrischer Gelenkkörper 8 eingreift, so dass die Steganordnung 2 relativ zu dem Basisprofil 1 geschwenkt werden kann.

Weiterhin weist die Steganordnung 2 an seiner Oberseite zwei nach oben ragende parallele Schenkel 9, 10 auf, zwischen denen ein Gewindetreibkanal 11 zur Aufnahme einer nicht dargestellten Treibschraube ausgebildet ist, die durch eine nicht dargestellte Bohrung in dem Abdeckprofil 3 durchgeführt wird, um das Abdeckprofil 3 mit der Steganordnung 2 zu verschrauben.

Das Abdeckprofil 3 weist in herkömmlicher Weise zwei Abdeckflügel 12, 13 auf, die im montierten Zustand auf den angrenzenden Fußbodenbelägen aufliegen und zum Ausgleich von Höhenunterschieden der benachbarten Fußbodenbeläge leicht biegbar sind. An ihrer Oberseite tragen die beiden Abdeckflügel 12, 13 jeweils eine Riffelung, um ein Ausrutschen auf dem Abdeckprofil 3 zu verhindern.

An der Unterseite des Abdeckprofils 3 sind zwei Stege 14, 15 angeordnet, welche die Schenkel 9, 10 der Steganordnung 2 im montierten Zustand seitlich umgreifen und dadurch ein Schwenken des Abdeckprofils 3 relativ zu der Steganordnung 2 verhindern. Der Innenabstand der beiden Stege 14, 15 des Abdeckprofils 3 ist deshalb ungefähr gleich dem Außenabstand der beiden Schenkel 9, 10 der Steganordnung, so dass das Abdeckprofil 3 relativ zu der Steganordnung 2 höhenverstellbar seitlich geführt wird.

An der Unterseite des Abdeckprofils 3 ist hierbei zwischen den beiden Stegen 14, 15 und oberhalb der Schenkel 9, 10 der Steganordnung 2 eine rinnenförmige Vertiefung 16 angeordnet, welche die Höhenverstellbarkeit der Anordnung nach unten hin erweitert.

Ferner weisen die beiden Stege 14, 15 des Abdeckprofils 3 eine unterschiedliche Länge auf.

So ist der Steg 14 des Abdeckprofils 3 um die Dicke des waagerechten Schenkels 4 des Basisprofils 1 gekürzt, um ein vorzeitiges Aufsetzen des Stegs 14 auf dem waagrechten Schenkel 4 des Basisprofils 1 zu verhindern.

Der Außenabstand der beiden Schenkel 5, 6 des Basisprofils 1 kann bei einer bevorzugten Ausführungsform ungefähr gleich dem Außenabstand der beiden Schenkel 9, 10 der Steganordnung sein, so dass das Abdeckprofil 3 unter Verzicht auf die Schwenkfähigkeit so weit nach unten gedrückt werden kann, dass der Steg 14 des Abdeckprofils 3 auf dem waagrechten Schenkel 4 des Basisprofils 1 aufliegt, während der Steg 15 des Abdeckprofils 3 direkt auf dem Fußboden aufliegt.

Die in den Figuren 2a bis 2b dargestellte Fugenüberbrückungsanordnung, die nicht zur Erfindung gehört, stimmt weitgehend mit der vorstehend beschriebenen und in den Figuren 1a bis 1c dargestellten Fugenüberbrückungsanordnung überein, so dass im folgenden dieselben Bezugszeichen verwendet werden und weitgehend auf die vorstehende Beschreibung verwiesen wird.

Die Besonderheit der in den Figuren 2a bis 2b dargestellten Fugenüberbrückungsanordnung besteht im wesentlichen darin, dass der Abdeckflügel 13 des Abdeckprofils 3 bereits nach unten vorgeneigt ist. Diese Fugenüberbrückungsanordnung ist deshalb besonders zur Überbrückung von Fugen geeignet, bei denen auf der rechten Seite ein dünnerer Fußbodenbelag zum Einsatz kommt.

Auch die in den Figuren 3a bis 3c dargestellte Eckkantenprofilanordnung stimmt weitgehend mit der vorstehend beschriebenen und in den Figuren 1a bis 1c dargestellten Fugenüberbrückungsanordnung überein, so dass im folgenden dieselben Bezugszeichen verwendet werden und auf die vorangehende Beschreibung verwiesen wird.

Die Besonderheit der in den Figuren 3a bis 3c dargestellten Eckkantenprofilanordnung, die nicht zur Erfindung gehört, besteht im wesentlichen darin, dass das Abdeckprofil 3 nur auf einer Seite einen Abdeckflügel 12 aufweist, wohingegen auf der anderen Seite des Abdeckprofils 3 der Steg 15 eine Begrenzungsfläche bildet, die beispielsweise an einer senkrechten Innenraumwand anliegen kann.

In Fig. 4a und 4b ist eine Ausführungsform der Erfindung dargestellt. Bei dieser Ausführungsform ist, wie vergrößert in Detail I dargestellt, an dem Gelenkkörper 8 zumindest eine Standfläche 18, 18' ausgebildet. Eine entsprechende Gegenfläche 17, 17' ist in der Gelenkpfanne 7 ausgeformt. Durch diese Gestaltung wird der Steganordnung 2 bei der Montage eine stabile Position verliehen. Andererseits ist es für die Steganordnung 2 ohne weiteres möglich, um den Fixpunkt 20 als Dreh- oder Gelenkpunkt zu kippen. Hierzu weist der die Gelenkpfanne bildende Kanal wie auch der Gelenkkörper eine entsprechende Formgestalt auf. In dem dargestellten Ausführungsbeispiel ist die Standfläche 17, 17' im wesentlichen in der Form eines Daches ausgebildet. Der First des "Daches" liegt im wesentlichen im Zentrum des im wesentlichen kreisrunden Gelenkkörpers 8. Es ist jedoch ebenfalls möglich, die Standfläche 17, 17' und die entsprechende Gegenflächen 18 als ebene Flächen auszubilden. Auch liegt es im Ermessen des Fachmannes, die Stand- und die Gegenflächen in eine andere Ebene als eine Ebene durch das Zentrum zu legen.

In einer Abwandlung kann der Winkel des Daches der Gelenkpfanne 8 gegenüber dem Winkel des Gelenkkörpers kleiner sein. Hierdurch wird zwar keine Standfestigkeit erzielt, jedoch erhält man ein gutes Drehvermögen der Steganordnung.

Bei der dargestellten Ausführungsform sind an der Steganordnung die unteren Mantelflächen im wesentlichen eben gestaltet. Das Ausmaß der Kippbewegung ist durch die Anschlagflächen 21 und 22 an den jeweiligen nach unten gerichteten bzw. nach oben gerichteten Flächen des Basisprofils bzw. der Steganordnung begrenzt, wobei die Anschlagflächen zumindest teilweise durch die unteren ebenen Mantelflächen gebildet werden.

In Fig. 4a ist an der Steganordnung 2 im oberen Bereich der freien Schenkel 9, 10 ein Kippvorsprung 19 ausgebildet. In Fig. 4b ist schematisch der Spalt S dargestellt, der infolge des Kippvorsprungs 19 bei normaler Auflage des Abdeckprofils 3 auf der Steganordnung 2 zwischen den jeweils einander gegenüberliegenden Wandungen des Schenkels 9 bzw. 14 der zugeordneten Bauteile entsteht. Dieser Kippvorsprung 19 ermöglicht es dem Abdeckprofil 3, um einen bestimmten Winkel nach innen zu kippen. Die Kippbewegung erfolgt so lange, bis der Schenkel 14 des Abdeckprofils 3 nach dem Durchlaufen des Spalts S im unteren Bereich der Steganordnung 2 anschlägt. Gleichzeitig kommt die in der Zeichnung links oben befindliche Kante 19' der Steganordnung 2 zum Anschlag an die Innenwand 15' des Stegs 15 (s. Detail II). Hierdurch verkanten sich die beiden Bauteile und verbleiben durch die Fixierung durch die Verschraubung in dieser Stellung.

In Fig. 5 bis Fig. 7 ist eine Schnittansicht durch das Basisprofil 1 und die Steganordnung 2 dargestellt. Zwischen der Steganordnung 2 und dem Basisprofil 3 sind Anschläge ausgebildet, die eine Begrenzung der Kippbewegung der Steganordnung bewirken. Die Anschläge werden durch Anschlagflächen 22, 22' Steganordnung und Anschlagflächen 21, 21' gebildet, die an den freien Endkanten der Schenkel 5, 6 des Basisprofils angeordnet sind, (Fig. 6). Die Wickellage der Anschlagflächen in Bezug auf den Mittelpunkt des Gelenkkörpers bestimmt dabei das Ausmaß der Schwenkbewegung.

In den Fig. 7a bis 7c sind schematisch die Winkelstellungen dargestellt, die als rechtsseitige (Fig. 7a) und linksseitige (Fig. 7c) Extremlagen von der Steganordnung 2 eingenommen werden können. Fig. 7b zeigt die Steganordnung 2 in normaler aufrechter Stellung. Die Bemessung der Gelenkpfanne und des Gelenkkörpers kann so gestaltet sein, dass eine leichte Klemmpassung erzielt wird, so dass die Steganordnung 2 ein vorbestimmtes Beharrungsvermögen hinsichtlich der eingestellten Position aufweist und auf diese Weise einfach die Montage des Abdeckprofils 3 durchgeführt werden kann, ohne zu befürchten, dass die Steganordnung 2 abklappt, bevor eine Schraube eingesetzt werden kann.

In den Fig. 8a bis 8c ist ein nächstes Ausführungsbeispiel einer erfindungsgemäßen Fußbodenprofilanordnung dargestellt. Bei dieser Ausführungsform sind an den Stegen 14, 15 des Abdeckprofils Verlängerungen 24 ausgebildet, die vorzugsweise im regelmäßigen Abstand entlang der Unterkante eines oder beider Stege 14, 15 ausgeformt sind.

An entsprechenden Steilen am Basisprofil 4 sind Ausnehmungen 25 vorgesehen, in die die Verlängerungen 24 eintreten können. Fig. 8a zeigt eine Montagesituation, bei der das Abdeckprofil 3 auf die Steganordnung 2 aufgesetzt wird. Die Steganordnung 2 ragt dabei im wesentlichen senkrecht nach oben.

Fig. 8b zeigt das Abdeckprofil im aufgesetzten Zustand in Schrägstellung und in tiefster Position. Die Verlängerung 24 ist dabei in die Ausnehmung 25 eingesetzt. Man erkennt, dass die Ausnehmung 25 hinreichend breit ausgeformt ist, um die Verlängerung auch im geneigten Zustand aufzunehmen.

Fig. 8c zeigt das Fußbodenprofil in der entgegengesetzt geneigten Position. Man erkennt, dass der rechtsseitige Steg, der bei dieser Darstellung ebenfalls mit einer Verlängerung 24 versehen ist, in die entsprechende Ausnehmung 25 eintreten kann, wenn das Abdeckprofil noch weiter nach rechts geneigt würde, so lange, bis die Steganordnung 2 mit seiner Anschlagfläche 21 an der Gegenfläche 22 auf dem Schenkel 6 des Basisprofils anschlägt.

Fig. 9 zeigt ein nächstes Ausführungsbeispiel, das nicht zur Erfindung gehört, bei dem an dem Abdeckprofil 3 ein Einzelsteg 26 angeordnet ist. Der Einzelsteg 26 ist im Bereich der Schraubenbohrungen unterbrochen, so dass sich ein Schraubenkanal 27 ausbildet. Der Schraubenkanal 27 ist so bemessen, daß eine Treibschraube mit Spiel hindurchgeführt werden kann. Der Einzelsteg 26 kann gleitend geführt in den Gewindetreibkanal 11 eingesetzt werden.

Fig. 10 zeigt eine Weiterbildung der Ausführungsform gemäß Fig. 9, die nicht zur Erfindung gehören. Bei dieser Ausführungsform sind Verlängerungen 24 an der Unterkante des Einzelsteges 26 ausgebildet. Diese Verlängerungen 24 ermöglichen eine größere Einsatzhöhe, d.h. der maximale Abstand zwischen Basisprofil 1 und Abdeckprofil 3 kann vergrößert werden. Die Verlängerungen 24 können in gleichmäßigen vorbestimmten Abständen entlang des Einzelstegs 26 ausgebildet sein, wobei eine bevorzugte Ausführungsform darin bestehen kann, dass die Verlängerung 24 den Schraubenkanal 27 nach unten überbrückt. Hierdurch wird eine besondere Stabilität des Abdeckprofils 3 erreicht.

Die Steganordnung weist an seiner Unterkante Ausnehmungen 25' auf, die es gestatten, dass die Verlängerung 24 durch die Steganordnung 2 hindurch und unten aus der Steganordnung 2 austreten kann. Das Basisprofil 1 ist unter der Steganordnung 2 mit Ausnehmungen 25 versehen, die hinsichtlich der Breite hinreichend bemessen sind, den Vorsprung 24 aufzunehmen. Die Länge der Ausnehmung 25 in dem Basisprofil 1 erstreckt sich über eine vorbestimmte Länge LB. Die Länge LB setzt sich zusammen aus der Länge LV des Vorsprungs 24 in Längsrichtung sowie dem Maß der Längserstreckung LG des Gelenkkörpers 8 an der Steganordnung 2. Das Maß LB ist somit auch das Maß für den Abstand der Vorsprünge 24 an dem Einzelsteg 26 entlang des Abdeckprofils 3. Durch eine derartige Anordnung ist es möglich, den Steg 26 mit den Vorsprüngen 24 in den Treibkanal 11 hineinzustecken und diese vormontierte Baueinheit so auf das Basisprofil 1 aufzusetzen, dass der Vorsprung 4 und der neben dem Vorsprung 24 befindliche Gelenkkörperbereich mit dem Maß LG in die Ausnehmung 25 hineinpaßt. Anschließend kann das Abdeckprofil nach rechts verschoben werden, so dass der Gelenkkörper 8 von der Seite her in die Gelenkpfanne 7 hineingleitet. Die Tiefe des Vorsprungs 24 kann so gewählt sein, dass sie durch die Ausnehmung 25 hindurchtritt, bis die Unterkante 24' des Vorsprungs 24 mit der Unterkante 25' der Ausnehmung 25 im Basisprofil 1 bündig ist. Die seitliche Verschiebung ist dann auf das Maß LG begrenzt, da der Vorsprung 24 an der Stirnkante 7' unterhalb der Gelenkpfanne 7 zum Anschlag kommt.

Fig. 10a zeigt die Bauteile Basisprofil 1, Steganordnung 2 und Abdeckprofil 3 in Explosionsdarstellung in einer Position, in welcher die einzelnen Bauelemente ineinandergesetzt werden können, um dann nach dem Einsetzen in Richtung des Pfeils A abgeschoben zu werden. Fig. 10b ist eine schematische Darstellung eines Querschnitts des zusammengebauten Profils. Man erkennt, dass der Steg 26 bündig mit der Unterkante des Basisprofils abschließt. Bei dieser Ausführungsform ist es nicht erforderlich, dass die Dicke des Stegs 26 und die lichte Weite des oberen Eintritts der Gelenkpfanne 7 ein vorbestimmtes Verhältnis aufweisen müssen. Demgegenüber ist das in Fig. 11 dargestellte Ausführungsbeispiel, das nicht zur Erfindung gehört und bei dem es sich um eine Abwandlung der in Fig. 10 dargestellten Ausführungsform handelt, so gestaltet, dass der Steg 26 in die nach oben offene Gelenkpfanne 7 mit seiner Verlängerung 24 eintreten kann und nach Belieben nach links oder rechts verschoben werden kann. Die Ausnehmung 25' in der Steganordnung 2, d.h. die Stelle, an der der Gelenkkörper 8 entfernt worden ist und somit ein freier Durchtritt des Vorsprungs 24 ermöglicht ist, beträgt lediglich die Länge LV. Steganordnung sind dementsprechend Abschnitte mit der Länge LG vorhanden, in denen der Gelenkkörper 8 ausgebildet ist. An dem Basisprofil sind Freischnitt oder Ausnehmungen 25 an den Gelenkpfannenbereich 7 ausgebildet, in die die Abschnitte LG der Steganordnung 2 eingesetzt werden können. Da die Dicke des Stegs 26 und somit auch die Dicke des Vorsprungs 24 kleiner ist als das lichte Maß der Öffnung D der Gelenkpfanne 7, tritt der Vorsprung 24 in die Gelenkpfanne ein. Wenn die Steganordnung in der beschriebenen Weise aufgesetzt ist, kann es nach Belieben nach links oder rechts verschoben werden.

In Fig. 12 ist eine nächste Ausführungsform einer erfindungsgemässigen Fußbodenprofilanordnung dargestellt, bei welcher das Mittelteil aus einem Einzelsteg 26' besteht, an dessen unterer Kante der Gelenkkörper 8 ausgebildet ist. Der Steg 26' weist in regelmäßigen Abständen Gewindebohrungen oder Gewindekanäle 11' auf, in die nicht dargestellte Befestigungsschrauben eingeschraubt werden können. Das Abdeckprofil 3 entspricht im wesentlichen in seiner Konstruktion dem Abdeckprofil gemäß Ausführungsbeispiel Fig. 1, jedoch ist der Abstand zwischen den Stegen 14 und 15 an die Dicke des Einzelstegs 26 angepaßt. Die Gewindebohrung bzw. der Gewindekanal 11' reicht ein vorbestimmtes Maß in den Steg hinein.

Bei dieser Ausführungsform können ebenfalls Verlängerungen 24 an den Schenkeln 14 und 15 ausgebildet sein. Diese ragen in entsprechenden Ausnehmungen 25, an denen der Bereich der Gelenkpfanne entfernt worden ist, hinein.

Zum einfachen Einsetzen des Mittelteils 2 ist der Gelenkkörper 8 unter dem Steg 26 in vorbestimmten Bereichen durch Ausnehmungen 25' entfernt, so dass Gelenkkörperbereiche 8' stehenbleiben. Diese Gelenkkörperbereiche 8' können bei den Ausnehmungen 25 auf das Basisprofil aufgesetzt und in den Gelenkpfannenbereich 7' seitlich eingeschoben werden. Bei dieser Ausführungsform kann das Abdeckprofil nach dem Einsetzen der Steganordnung 2 in das Basisprofil 1 nicht gemeinsam mit der Steganordnung 2 seitlich verschoben werden, wenn es mit den Verlängerungen 24 ausgestattet ist. Um eine einfache Verlegung zu ermöglichen, kann vorgesehen sein, in dem Einzelsteg eine mehrfache Anzahl von Bohrungen oder Treibkanälen 11' anzubringen, die in einem vorbestimmten Maßverhältnis zu den Verlängerungen 24 stehen.

Fig. 13 zeigt eine besonders einfache Ausführung einer Fußbodenprofilanordnung, die nicht zur Erfindung gehört. Hierbei wurde auf die Stege 14 und 15 verzichtet. Es werden lediglich Treibschrauben 11" in dem Treibkanal 11 der Steganordnung 2 eingeschraubt Um eine gewünschte Festigkeit zu erzielen, wird bei dieser Ausführungsform der Fußbodenprofilanordnung eine höhere Anzahl von Treibschrauben pro Längeneinheit verwendet, als es bei den vorangehend beschriebenen Ausführungsbeispielen notwendig ist.

In den Fig. 14a - 14c ist ein nächstes Ausführungsbeispiel einer erfindungsgemäßen Fußbodenprofilanordnung dargestellt. Bei dieser Ausführungsform weist das Basisprofil zwei Gelenkpfannenkanäle 29 und 30 auf unterschiedlichem Höhenniveau nebeneinander angeordnet auf. In Fig. 14a befindet sich die Steganordnung 2 in dem oberen Gelenkpfannenkanal 30, der auf einem Sockel 28 ausgebildet ist. Der Sockel 28 kann aus Gründen der Materialersparnis nach Art eines Brückenbogens ausgebildet sein, wodurch sich Materialersparnis im Bereich 28' ergibt. Fig. 14b zeigt die Anordnung, bei der die Steganordnung 2 in dem unteren Gelenkpfannenkanal 29 angeordnet ist. Es versteht sich, dass auch bei dieser Ausführungsform Verlängerungen 24 an den Stegen 14 und 15 ausgebildet sein können, die in entsprechender Weise in Ausnehmungen 25, die in dem Basisprofil 1 ausgearbeitet sind, eintreten können. Es versteht sich ebenfalls, dass bei diesem Ausführungsbeispiel das Basisprofil und die Steganordnung so gestaltet sein können, dass sie durch einfaches Aufsetzen und seitliches Verschieben zusammengebaut werden können. Auch bei diesem Ausführungsbeispiel kann ein Kippvorsprung 19 vorgesehen sein, der einen Kippwinkel zwischen dem Abdeckprofil 3 und der Steganordnung 2 ermöglicht.

## Patentansprüche

1. Fußbodenprofilanordnung, insbesondere zur Überbrückung einer Fuge zwischen aneinander angrenzenden Fußbodenbelägen, mit
- einem Basisprofil (1),
- einem Abdeckprofil (3) mit mindestens einem seitlich abstehenden Abdeckflügel (12, 13), sowie
- einer Steganordnung (2) als Verbindung zwischen dem Basisprofil (1) und dem Abdeckprofil (3),
- und mit einer Gelenkanordnung (7, 8),
- wobei die Gelenkanordnung aus einer an dem Basisprofil (1) angeordneten Gelenkpfanne (7) und einem Gelenkkörper (8) besteht, wobei
- die Steganordnung (2) einen Steg (26') oder zwei parallel verlaufende, zwischen sich einen Treibkanal (11) bildende Stege (9, 10) und
- das Abdeckprofil (3) zwei nach unten ragende Stege (14, 15) aufweist, **dadurch gekennzeichnet, dass**
- der Gelenkkörper (8) am unteren Rand der schwenkbaren Steganordnung (2) angeordnet ist, wobei
- die zwei nach unten ragende Stege (14, 15) des Abdeckprofils jeweils den Steg (26') bzw. die Stege (9, 10) von außen übergreifen, und
- zumindest einer der beiden nach unten ragenden Stege (14, 15) des Abdeckprofils (3) im Abstand voneinander angeordnete Verlängerungen (24) aufweist, denen in dem Basisprofil (1) ausgebildete Ausnehmungen (25,25') zugeordnet sind.

2. Fußbodenprofilanordnung, insbesondere zur Überbrückung einer Fuge zwischen aneinander angrenzenden Fußbodenbelägen, mit
- einem Basisprofil (1),
- einem Abdeckprofil (3) mit mindestens einem seitlich abstehenden Abdeckflügel (12, 13), sowie
- einer Steganordnung (2) als Verbindung zwischen dem Basisprofil (1) und dem Abdeckprofil (3),
- und mit einer Gelenkanordnung (7, 8),
- wobei die Gelenkanordnung aus einer an dem Basisprofil (1) angeordneten Gelenkpfanne (7) und einem Gelenkkörper (8) besteht, wobei
- die Steganordnung (2) zwei parallel verlaufende, zwischen sich einen Treibkanal (11) bildende Stege (9, 10) und
- das Abdeckprofil (3) zwei nach unten ragende Stege (14, 15) aufweist, **dadurch gekennzeichnet, dass**
- der Gelenkkörper (8) am unteren Rand der schwenkbaren Steganordnung (2) angeordnet ist, wobei
- die zwei nach unten ragende Stege (14, 15) des Abdeckprofils jeweils die Stege (9, 10) von außen übergreifen, und
- wobei an der Steganordnung (2) im oberen Bereich der freien Schenkel (9, 10) ein Kippvorsprung (19) ausgebildet ist und infolge des Kippvorsprungs (19) ein Spalt (S) bei normaler Auflage des Abdeckprofils (3) auf der Steganordnung (2) zwischen jeweils einander gegenüberliegenden Wandungen des Schenkels (9, 14) der zugeordneten Bauteile entsteht,
- wobei der Kippvorsprung (19) es dem Abdeckprofil (3) ermöglicht, um einen bestimmten Winkel nach innen zu kippen und die Kippbewegung so lange erfolgt, bis der Schenkel (14) des Abdeckprofils (3) nach dem Durchlaufen des Spalts im unteren Bereich der Steganordnung (2) anschlägt sowie eine Kante (19') der Steganordnung, (2) zum Anschlag an eine Innenwand (15') des Stegs (15) kommt, wodurch sich die beiden Bauteile verkanten und in dieser Stellung durch Verschraubung fixierbar sind.

3. Fußbodenprofilanordnung nach Anspruch 1 oder 2, **dadurch gekennzeichnet, dass** der Gelenkkörper (8) zumindest teilweise zylindrisch und die Gelenkpfanne (7) zumindest teilweise hohlzylindrisch ist oder, dass der Gelenkkorper (8) zumindest teilweise kugelförmig und die Gelenkpfanne (7) zumindest teilweise hohlkugelförmig oder teilweise hohlzylindrisch ist.

4. Fußbodenprofilanordnung nach einem der Ansprüche 1 bis 3. **dadurch gekennzeichnet, dass** das Basisprofil (1) zwei nach oben abstehende Schenkel (5, 6) aufweist, zwischen denen die Gelenkpfanne (7) ausgebildet ist.

5. Fußbodenprofilanordnung nach Anspruch 4, dadurch gekenntzeichnet, dass Anschlagflächen (21, 21') jeweils seitlich der Schenkel (5, 6) und Gegenflächen (22, 22') an der Steganordnung (2) ausgebildet sind oder, dass die Anschlagflächen (21, 21') jeweils an den Längskanten der Schenkel (5, 6) und Gegenflächen (22, 22') an einer zugeordneten Außenfläche der Steganordnung (2) ausgebildet sind.

6. Fußbodenprofilanordnung nach Anspruch 1 oder 2, dadurch gekenntzeichnet, dass der Treibkanal zwischen den beiden Stege (9, 10) der Steganordnung (2) zumindest Abschnittsweise als Gewindetreibkanal (11) für eine Treibschraube ausgebildet ist und in dem Abdeckprofil (3) zumindest eine Bohrung zur Durchführung der Treibschraube angeordnet ist.

7. Fußbodenprofilanordnung Anspruch 1 oder 2, **dadurch gekennzeichnet, dass** die Stege (14, 15) des Abdeckprofils (3) und die Stege (9, 10) der Steganordnung (2) in enger Passung aneinander anliegen.

8. Fußbodenprofilanordnung nach Anspruch 1 oder 2, **dadurch gekennzeichnet, dass** die Stege (14, 15) des Abdeckprofils (3) und die Stege (9, 10, 26) der Steganordnung (2) Rastmittel für eine gegenseitige Verrastung aufweisen.

9. Fußbodenprofilanordnung nach Anspruch 5 , **dadurch gekennzeichnet, dass** an der Unterseite des Abdeckprofils (3) oberhalb der Stege (9, 10) der Steganordnung (2) eine in Längsrichtung verlaufende rinnenförmige Vertiefung (16) oder mindestens ein Durchbruch/Ausnehmung ausgebildet ist.

10. Fußbodenprofilanordnung nach Anspruch 1 oder 2, **dadurch gekennzeichnet, dass** die lichte Weite D der Gelenkpfanne (7) in dem Basisprofil (1) eine Breite aufweist, größer als der Innenabstand der beiden Stege (9, 10) der Steganordnung (2) ist.

11. Fußbodenprofilanordnung nach einem der vorhergehenden Ansprüche, **dadurch gekennzeichnet, dass** das Basisprofil (1) im Wesentlichen L-förmig ist und einen im wesentlichen waagerechten Schenkel (4) und einen im wesentlichen senkrechten Schenkel (5, 6) aufweist wobei an der Steganordnung (2) und an dem Basisprofil (1) im Bereich der Gelenkanordnung (7,8) abschnittsweise Ausnehmungen (25', 25) ausgebildet sind, deren Abmessungen so gewählt sind, dass ein Abschnitt LG eines oberen Gelenkelements (8, 7) in die Ausnehmung (25) zwischen zwei Abschnitten des unteren Gelenkelementes (7, 8) einsetzbar ist.

12. Fußbodenprofilanordnung Anspruch 9, **dadurch gekennzeichnet, dass** ein Längenunterschied zwischen den beiden Stegen (14, 15) des Abdeckprofils (3) ausgebildet ist, der wesentlichen der Dicke des waagerechten Schenkels (4) des Basisprofils (1) entspricht.

13. Fußbodenprofilanordnung nach einem der Ansprüche 1 bis 12, **dadurch gekennzeichnet, dass** an dem Basisprofil (1) zwei Gelenkkanäle (29, 30) für die Gelenkpfanne auf unterschiedlichem Höhenniveau ausgebildet sind.

14. Fußbodenprofilanordnung nach Anspruch 13, **dadurch gekennzeichnet, dass** zwischen den beiden Gelenkkanälen (29, 30) eine Sollbruchnaht ausgebildet ist.

## Claims

1. Floor profile arrangement, in particular for bridging a joint between two adjacent floor coverings, comprising
- a base profile (1),
- a covering profile (3) with at least one sideways projecting covering wing (12, 13), and
- a web arrangement (2) as a connection between the base profile (1) and the covering profile (3),
- and with an articulation arrangement (7, 8),
- wherein the articulation arrangement consisting of an articular cavity (7) disposed on the base profile (1) and an articulation element (8), wherein
- the web arrangement (2) has a web (26') or webs (9, 10) running parallel, forming a channel (11) between them, and
- the covering profile (3) has two downwardly extending webs (14, 15), **characterised in that**
- the articulation element (8) is disposed at the lower edge of the pivoting web arrangement (2), wherein
- the two downwardly extending webs (14, 15) of the covering profile each encompass the web (26') or the webs (9, 10) from the outside, and
- at least one of the downwardly extending webs (14, 15) of the covering profile (3) has elongations (24) spaced apart from one another to which recesses (25,25') formed in the base profile (1) are allocated.

2. Floor profile arrangement, in particular for bridging a joint between two adjacent floor coverings, comprising
- a base profile (1),
- a covering profile (3) with at least one sideways projecting covering wing (12, 13), and
- a web arrangement (2) as a connection between the base profile (1) and the covering profile (3),
- and with an articulation arrangement (7, 8),
- wherein the articulation arrangement consisting of an articular cavity (7) disposed on the base profile (1) and an articulation element (8), wherein
- the web arrangement (2) has webs (9, 10) running parallel, forming a channel (11) between them, and
- the covering profile (3) has two downwardly extending webs (14, 15), **characterised in that**
- the articulation element (8) is disposed at the lower edge of the pivoting web arrangement (2), wherein
- the two downwardly extending webs (14, 5) of the covering profile each encompass the webs (9, 10) from the outside, and
- wherein a tilt protrusion (19) is formed at an upper region of the free side pieces (9, 10) on the web arrangement (2) and as result of the tilt protrusion (19) a Slit (S) is formed at a normal rest of the covering profile (3) on the web arrangement (2) between respectively opposing walls of the side pieces (9, 14) of the allocated
- at least one of the downwardly extending webs (14, 5) of the covering profile (3) has elongations (24) spaced apart from one another to which recesses (25,25') formed in the base profile (1) are allocated elements,
- wherein the tilt protrusion (19) enables the covering profile (3) to tilt by a certain angle inside and the tilt movement lasts until the side piece (14) of the covering profile (3) stops in the lower Region of the web arrangement (2), after passing through the slit, and an edge (19') of the web arrangement (2) comes to stop at an inner wall (15') of the web (15), whereby the two elements cant and are fixable by screwing in this position.

3. Floor profile arrangement according to claim 1 or 2, **characterized in that** the articulation element (8) is at least partially cylindrical and the articular cavity (7) at least partially hollow cylindrical or that the articulation element (8) is at least partially spherical and the articular cavity (7) at least partially hollow spherical or partially hollow cylindrical.

4. Floor profile arrangement according to any of claims 1 to 3, **characterised in that** the base profile (1) has two upwardly extending side pieces (5, 6) between which the articular cavity (7) is formed.

5. Floor profile arrangement according to claim 4, **characterised in that** stop surfaces (21, 21') are formed to the side of each of the side pieces (5, 6) and counter surfaces (22, 22') are formed on the web arrangement (2) or that the stop surfaces (21, 21') are formed respectively on the longitudinal edges of the side pieces (5, 6), and counter surfaces (22, 22') are formed on an allocated outer surface of the web arrangement (2).

6. Floor profile arrangement according to claim 1 or 2, **characterised in that** the channel between the two side webs (9, 10) of the web arrangement (2) is formed, at least in sections, as a threaded channel (11) for a screw, and at least one hole is disposed in the covering profile (3) through which the screw can pass.

7. Floor profile arrangement according to claim 1 or 2, **characterised in that** the webs (14, 15) of the covering profile (3) and the webs (9, 10) of the web arrangement (2) fit closely together.

8. Floor profile arrangement according to Claim 5 or 6, **characterised in that** the webs (14, 15) of the covering profile (3) and the webs (9, 10, 26) of the web arrangement (2) have snap-on means for mutual snap-fastening.

9. Floor profile arrangement according to claims 5, **characterised in that** on the lower side of the covering profile (3) above the webs (9, 10) of the web arrangement (2) a groove-shaped indentation (16) extending in the longitudinal direction, or at least an aperture/recess is formed

10. Floor profile arrangement according to claim 1 or 2, **characterised in that** the clearance D of the articular cavity (7) in the base profile (1) is of a width greater than the inner distance between the two webs (9, 10) of the web arrangement (2).

11. Floor profile arrangement according to any of the preceding claims, **characterised in that** the base profile (1) is substantially L-shaped and has a substantially horizontal side piece (4) and a substantially vertical side piece (5, 6), wherein on the web arrangement (2) and on the base profile (1), in the region of the articulation arrangement (7,8), are formed in sections recesses (25', 25) of which the dimensions are chosen such that a section LG of an upper articulation element (8, 7) can be inserted into the recess (25) between two sections of the lower articulation element (7, 8).

12. Floor profile arrangement according to Claim 9, **characterised in that** a difference in length is provided between the two webs (14, 15) of the covering profile (3) which substantially corresponds to the thickness of the horizontal side piece (4) of the base profile (1).

13. Floor profile arrangement according to any of Claims 1 to 12, **characterised in that** on the base profile (1) two articulation channels (29, 30) are formed on different height levels for the articular cavity.

14. Floor profile arrangement according to Claim 13, **characterised in that** a desired breakage seam is formed between the two articulation channels (29, 30).

## Revendications

1. Ensemble de profilés de sol, en particulier servant à surmonter un joint entre des revêtements de sol se jouxtant les uns les autres, comprenant
- un profilé de base (1),
- un profilé de recouvrement (3) pourvu au moins d'une aile de recouvrement (12, 13) faisant saillie de manière latérale, ainsi
- qu'un ensemble d'entretoises (2) faisant office de liaison entre le profilé de base (1) et le profilé de recouvrement (3),
- et un ensemble d'articulations (7, 8),
- dans lequel l'ensemble d'articulations est constitué d'une cavité d'articulation (7) disposée au niveau du profilé de base (1) et d'un corps d'articulation (8), dans lequel
- l'ensemble d'entretoises (2) présente une entretoise (26') ou deux entretoises (9, 10) s'étendant de manière parallèle, formant entre elles un canal d'entraînement (11), et
- le profilé de recouvrement (3) présente deux entretoises (14, 15) dépassant vers le bas, **caractérisé en ce**
- **que** le corps d'articulation (8) est disposé au niveau du bord inférieur de l'ensemble d'entretoises (2) pouvant pivoter, dans lequel
- les deux entretoises (14, 15), dépassant vers le bas, du profilé de recouvrement entourent depuis l'extérieur respectivement l'entretoise (26') ou les entretoises (9, 10), et
- au moins une des deux entretoises (14, 15), dépassant vers le bas, du profilé de recouvrement (3) présente des prolongements (24) disposés à distance les uns des autres, auxquels sont associés des évidements (25, 25') réalisés dans le profilé de base (1).

2. Ensemble de profilés de sol, en particulier servant à surmonter un joint entre des revêtements de sol se jouxtant les uns les autres, comprenant
- un profilé de base (1),
- un profilé de recouvrement (3) pourvu au moins d'une aile de recouvrement (12, 13) faisant saillie de manière latérale, ainsi
- qu'un ensemble d'entretoises (2) faisant office de liaison entre le profilé de base (1) et le profilé de recouvrement (3),
- et un ensemble d'articulations (7, 8),
- dans lequel l'ensemble d'articulations est constitué d'une cavité d'articulation (7) disposée au niveau du profilé de base (1) et d'un corps d'articulation (8), dans lequel
- l'ensemble d'entretoises (2) présente deux entretoises (9, 10) s'étendant de manière parallèle, formant entre elles un canal d'entraînement (11), et
- le profilé de recouvrement (3) présente deux entretoises (14, 15) dépassant vers le bas, **caractérisé en ce que**
- le corps d'articulation (8) est disposé au niveau du bord inférieur de l'ensemble d'entretoises (2) pouvant pivoter, dans lequel
- les deux entretoises (14, 15), dépassant vers le bas, du profilé de recouvrement entourent depuis l'extérieur respectivement les entretoises (9, 10) et
- dans lequel une partie faisant saillie de basculement (19) est réalisée au niveau de l'ensemble d' entretoises (2) dans la zone supérieure des branches (9, 10) libres et une fente (F) se forme, du fait de la partie faisant saillie de basculement (19), entre respectivement des parois se faisant face les unes les autres de la branche (9, 14) des composants associés lorsque le profilé de recouvrement (3) repose normalement sur l'ensemble d'entretoises (2),
- dans lequel la partie faisant saillie de basculement (19) permet au profilé de recouvrement (3) de basculer vers l'intérieur selon un angle défini et le mouvement de basculement a lieu jusqu'à ce que la branche (14) du profilé de recouvrement (3) vienne buter, après avoir traversé la fente, dans la zone inférieure de l'ensemble d'entretoises (2) et qu'une arête (19') de l'ensemble d'entretoises (2) vienne buter au niveau d'une paroi intérieure (15') de l'entretoise (15), ce qui a pour effet que les deux composants se tordent et peuvent être fixés par vissage dans cette position.

3. Ensemble de profilés de sol selon la revendication 1 ou 2, **caractérisé en ce que** le corps d'articulation (8) est au moins en partie cylindrique et la cavité d'articulation (7) est au moins en partie cylindrique creuse, ou **en ce que** le corps d'articulation (8) est au moins en partie en forme de sphère et la cavité d'articulation (7) est au moins en partie en forme de sphère creuse ou en partie cylindrique creuse.

4. Ensemble de profilés de sol selon l'une quelconque des revendications 1 à 3, **caractérisé en ce que** le profilé de base (1) présente deux branches (5, 6) dépassant vers le haut, entre lesquelles la cavité d'articulation (7) est réalisée.

5. Ensemble de profilés de sol selon la revendication 4, **caractérisé en ce que** des surfaces de butée (21, 21') sont réalisées respectivement de manière latérale aux branches (5, 6) et des contre-surfaces (22, 22') sont réalisées au niveau de l'ensemble d'entretoises (2), ou en ce que les surfaces de butée (21, 21') sont réalisées respectivement au niveau des arêtes longitudinales des branches (5, 6) et des contre-surfaces (22, 22') sont réalisées au niveau d'une surface extérieure associée de l'ensemble d'entretoises (2).

6. Ensemble de profilés de sol selon la revendication 1 ou 2, **caractérisé en ce que** le canal d'entraînement est réalisé entre les deux entretoises (9, 10) de l'ensemble d'entretoises (2) au moins par endroits sous la forme d'un canal d'entraînement fileté (11) pour une vis autotaraudeuse, et **en ce qu'**au moins un alésage servant à faire passer la vis autotaraudeuse est disposé dans le profilé de recouvrement (3).

7. Ensemble de profilés de sol selon la revendication 1 ou 2, **caractérisé en ce que** les entretoises (14, 15) du profilé de recouvrement (3) et les entretoises (9, 10) de l'ensemble d'entretoises (2) reposent les unes contre les autres selon un ajustement étroit.

8. Ensemble de profilés de sol selon la revendication 1 ou 2, **caractérisé en ce que** les entretoises (14, 15) du profilé de recouvrement (3) et les entretoises (9, 10, 26) de l'ensemble d'entretoises (2) présentent des moyens d'enclenchement en vue d'un enclenchement mutuel.

9. Ensemble de profilés de sol selon la revendication 5, **caractérisé en ce qu'**un renfoncement (16) en forme de rainure s'étendant dans la direction longitudinale ou au moins un ajour/un évidement sont réalisés au niveau du côté intérieur du profilé de recouvrement (3) au-dessus des entretoises (9, 10) de l'ensemble d'entretoises (2).

10. Ensemble de profilés de sol selon la revendication 1 ou 2, **caractérisé en ce que** la largeur interne D de la cavité d'articulation (7) présente, dans le profilé de base (1), une largeur qui est plus grande que la distance intérieure entre les deux entretoises (9, 10) de l'ensemble d'entretoises (2).

11. Ensemble de profilés de sol selon l'une quelconque des revendications précédentes, **caractérisé en ce que** le profilé de base (1) est sensiblement en forme de L et présente une branche (4) sensiblement horizontale et une branche (5, 6) sensiblement verticale, dans lequel sont réalisés par endroits, au niveau de l'ensemble d'entretoises (2) et au niveau du profilé de base (1), dans la zone de l'ensemble d'articulations (7, 8), des évidements (25', 25), dont les dimensions sont choisies de telle sorte qu'une section LG d'un élément d'articulation (8, 7) supérieur peut être insérée dans l'évidement (25) entre deux sections de l'élément d'articulation (7, 8) inférieur.

12. Ensemble de profilés de sol selon la revendication 9, **caractérisé en ce qu'**une différence de longueur entre les deux entretoises (14, 15) du profilé de recouvrement (3) est réalisée, laquelle correspond sensiblement à l'épaisseur de la branche (4) horizontale du profilé de base (1).

13. Ensemble de profilés de sol selon l'une quelconque des revendications 1 à 12, **caractérisé en ce que** deux canaux d'articulation (29, 30) pour la cavité d'articulation sont réalisés sur un niveau de hauteur différent au niveau du profilé de base (1).

14. Ensemble de profilés de sol selon la revendication 13, **caractérisé en ce qu'**un cordon destiné à la rupture est réalisé entre les deux canaux d'articulation (29, 30).
